# EUROPÄISCHE PATENTANMELDUNG

(11) **EP 2 339 607 A2**
(43) Veröffentlichungstag der Anmeldung: **29.06.2011**
(21) Anmeldenummer: 10190546.1
(22) Anmeldetag: 09.11.2010
(51) Int. Cl.: H01J 5/03, H01J 61/34, H01J 61/35, H01J 61/52, H01J 7/28, H01J 9/24, F21V 15/06, F21V 17/04

(54) **Hochdruckentladungslampe**

(30) Priorität: 22.12.2009 DE 102009055137
(71) Anmelder: Osram Gesellschaft mit Beschränkter Haftung, 81543 München (DE)
(72) Erfinder: Arndt, Joachim, 14656, Brieselang (DE); Fidler, Uwe, 10551, Berlin (DE); Hauschild, Ralph, 14547, Beelitz (DE)

(57) **Zusammenfassung**

Eine Hochdruckentladungslampe hat ein keramisches Entladungsgefäß, das in einem Außenkolben untergebracht ist, wobei der Außenkolben außerdem von einem Splitterschutz umgeben ist, der eng am Außenkolben anliegt.

Insbesondere ist der Splitterschutz ein Schrumpfschlauch.

## Beschreibung

### Technisches Gebiet

Die Erfindung geht aus von einer Hochdruckentladungslampe gemäß dem Oberbegriff des Anspruchs 1. Derartige Lampen sind insbesondere Hochdruckentladungslampen für Allgemeinbeleuchtung oder für fotooptische Zwecke.

### Stand der Technik

Aus der EP 1 652 212 ist eine Hochdruckentladungslampe mit keramischem Entladungsgefäß bekannt, die einen Splitterschutz aufweist, indem sie von zwei Hüllen umgeben ist.

Aus der WO 2008/022929 ist eine Entladungslampe bekannt, die insbesondere zum Zweck des Splitterschutzes von einer Kunststoff-Hülle ummantelt ist.

Die Anwendung derartiger Kunststoff-Hüllen ist allerdings auf Lampen mit niedriger Betriebstemperatur beschränkt, da ansonsten kein geeigneter Kunststoff zur Verfügung steht.

### Darstellung der Erfindung

Die Aufgabe der vorliegenden Erfindung ist es, eine Hochdruckentladungslampe gemäß dem Oberbegriff des Anspruchs 1 bereitzustellen, die kompakt ist und trotzdem einen ausreichenden Platzerschutz aufweist.

Dies gilt insbesondere für Metallhalogenidlampen, wobei das Material des Entladungsgefäßes Keramik sein kann.

Diese Aufgabe wird gelöst durch die kennzeichnenden Merkmale des Anspruchs 1.

Besonders vorteilhafte Ausgestaltungen finden sich in den abhängigen Ansprüchen.

Der sich schnell entwickelnde Leuchtenmarkt verlangt immer mehr kompakte, d.h. klein in Durchmesser und Länge, und gleichzeitig platzergeschützte Lampen, die in offenen Leuchten betrieben werden können. Durch spezielle Lösungen im Sockel-/Fassungsbereich können im Vergleich zu Schraubsockeln kleinere Abmessungen erreicht werden. Die Erfindungsmeldung betrifft platzergeschützte Lampen mit nur einem Außenkolben und einer zusätzlich Kunstoffummantelung im niederwattigen Leistungsbereich.Hierbei dient die Kunststoffummantelung als Platzerschutz für die mögliche Lampenzerstörung durch negative Einflüsse. Der Kunststoff muss hochtemperaturtauglich und lichttechnisch geeignet sein.

Zur Zeit sind nur Sprüh- und Tauchverfahren zur Außenkolbenbeschichtung mit temperaturstabilen Kunstoffen bekannt, die aber nur bei höherwattigen Lampen mit großen (kälterem) Außenkolben verwendet werden können.

Standardmäßig werden platzergeschützte Lampen noch mit einem zweiten Außenkolben versehen.

Bevorzugte Aspekte der Erfindung sind: Ein dünner Schlauch aus hochtemperaturfestem Kunststoff wird über die Lampe gezogen und durch thermische Behandelung auf den Kolben der Lampe geschrumpft. Das Verhältnis der Wanddicke des Schrumpfschlauches zum Durchmesser des Schrumpfschlauch muss zwischen 1:45 bis 1:300 liegen. Als weitere Ausführungsvariante kann vor dem Fügen des Schlauches ein Glasrohrabschnitt in Brennerebene positioniert werden, der den Kunststoffschlauch in diesem Bereich kühlt. Die Höhe des Abschnittes beträgt das einbis vierfache des Brennerkörperdurchmessers. Der Innendurchmesser des Glasabschnittes sollte zwischen 1,01 - 1,05 mal dem Außenkolbendurchmesser der Lampe liegen. Die Wanddicke des Glasrohrabschnittes liegt bevorzugt zwischen 0,5 und 1,2 mm.

Prinzipielle Vorteile sind
- Prinzipieller Platzerschutz
- Kühlung der Platzerschutzfolie und zusätzlicher UV-Schutz
- Weiterhin kleine Abmessungen
- Geringer Montage- und Prozessaufwand.

Als geeigneter Kunststoff in Form eines Schlauches eignet sich insbesondere, zumindest anteilig, Polycarbonat , Polyester, Poly-Methylmethacrylat oder Polyolefin. In einer besonders bevorzugten Ausführungsform ist der Kunststoff transparent, UV-stabil und hochtemperaturstabil und besteht bevorzugt aus Teflon oder PTFE.

Dabei wird der Schlauch bevorzugt nicht einfach auf den Außenkolben aufgebracht, sondern es wird in dem Bereich, wo die höchste Temperatur auftritt, eine Unterlage zwischen Schlauch und Außenkolben eingebracht.

### Kurze Beschreibung der Zeichnungen

Im Folgenden soll die Erfindung anhand mehrerer Ausführungsbeispiele näher erläutert werden. Die Figuren zeigen:
Fig. 1 eine Hochdruckentladungslampe, erstes Ausführungsbeispiel;
Fig. 2 eine Hochdruckentladungslampe, zweites Ausführungsbeispiel;
Fig. 3 eine Hochdruckentladungslampe, drittes Ausführungsbeispiel;
Fig. 4 eine Hochdruckentladungslampe, viertes Ausführungsbeispiel.

### Bevorzugte Ausführungsform der Erfindung

Figur 1 zeigt den Aufbau einer Hochdruckentladungslampe 1 stark schematisiert. Sie besitzt ein Entladungsgefäß 2, das in einem Außenkolben 3 untergebracht ist. Die äußeren Zuführungen 4 des Entladungsgefäßes, die Elektroden im Innern kontaktieren, sind mit zwei Gestelldrähten 5 und 6 verbunden. Ein kurzer Gestelldraht 5 führt zu einer ersten Folie 7 in einer Quetschung 8 des Außenkolbens. Ein langer Gestelldraht 6, häufig Bügeldraht genannt, führt zu einer zweiten Folie 7 in der Quetschung 8. Das Entladungsgefäß 2 besitzt an seinen Enden jeweils eine Kapillare 10, wie an sich bekannt, sowie eine Füllung aus einem ionisierbaren Gas, in der Regel Argon oder Xenon, Quecksilber und Metallhalogeniden, wie ebenfalls an sich bekannt. Zwei Elektroden stehen sich im Innern des Entladungsgefäßes gegenüber, wie ebenfalls an sich bekannt und hier nicht dargestellt.

Der Außenkolben 3 ist von einem Schlauch 15 aus Teflon umgeben, der eng an den wesentlichen Flächen des Außenkolbens anliegt, zumindest über eine axiale Länge, die das Entladungsgefäß ummantelt.

Figur 2 zeigt ein Ausführungsbeispiel, das der hohen Temperaturbelastung in verbesserter Weise Rechnung trägt. Dabei ist ein spezieller Halter 20 aus Metall auf dem Außenkolben angebracht. Er ist so geformt, dass er mit einem Ringteil 32 den Pumpstutzen 21 des Außenkolbens umgibt. Ein gebogenes Teil 22 ist bis zur Höhe des Entladungsgefäßes heruntergezogen. Dieses Teil besitzt einen Wulst 23 als Abstandshalter etwa in Höhe der entladungsfernen Kapillare 24 des Entladungsgefäßes und einen U-förmig gebogenen Halter 25 etwa in Höhe der entladungsnahen Kapillare 26. Ein Rohr 27 ist in Höhe des Entladungsgefäßes 2, bevorzugt aus hochwärmebeständigem Glas, als Temperaturschutz außen auf den Außenkolben 3 gesetzt und dort mittels des Halters 25 und des Wulstes 23 orientiert und fixiert. Außen auf dem Rohr 27 ist ein KunststoffMantel 28 angebracht, bevorzugt ein Schrumpfschlauch, der sich der unterschiedlichen Geometrie des Außenkolbens einschließlich des Halters 20 und des Rohrs 27 anpasst.

Das Entladungsgefäß muss nicht aus Keramik sein, es kann auch aus Quarzglas o.ä. gefertigt sein. Auch ein Pumpstutzen ist nicht unbedingt notwendig, er erleichtert hier aber die Befestigung des Halterings.

Der Haltering kann auch anders gestaltet sein, im Prinzip genügen außen auf den Außenkolben angebrachte Warzen aus Glas o.ä., die die grundlegende Aufgabe eines Abstandshalters vermitteln. Figur 3 zeigt eine derartige Ausführungsform, bei der Warzen 30 aus Glas über den Umfang des Außenkolbens 3 in zwei Linien etwa in Höhe der beiden Kapillaren 24, 26 aufgebracht sind. Das Rohr 27 ist auf diesen positioniert. Die eigentliche Fixierung des Rohrs erfolgt mittels des Schlauchs 28, der aufgeschrumpft ist. Die Länge des Schrumpfschlauchs sollte zumindest 70% der axialen Länge des zylindrischen Außenkolbens betragen.

Ein großer Vorteil des Schrumpfschlauchs ist, dass er auch für bauchige Außenkolben verwendet werden kann, siehe Figur 4. dort zeigt der Außenkolben 3 eine zentrale Ausbauchung 37, über die sich der Schrumpfschlauch 15 erstreckt.

Im Prinzip kann die Erfindung darin zusammengefasst werden, dass eine Hochdruckentladungslampe ein keramisches Entladungsgefäß aufweist, das in einem Außenkolben untergebracht ist, wobei der Außenkolben außerdem von einem Splitterschutz umgeben ist, der eng am Außenkolben anliegt. dabei ist meist der Außenkolben einseitig gesockelt und das Entladungsgefäß mit zwei Enden ausgestattet. Insbesondere ist der Splitterschutz ein Schrumpfschlauch.

Wesentliche Merkmale der Erfindung in Form einer numerierten Aufzählung sind:
1. Hochdruckentladungslampe, mit einem Entladungsgefäß, das in einem rohrförmigen Außenkolben untergebracht ist, dadurch gekennzeichnet, dass ein wesentlicher Teil des Außenkolbens von einer transparenten Hülle aus hochwärmebeständigem Kunststoff eng umgeben ist.
2. Hochdruckentladungslampe nach Anspruch 1, dadurch gekennzeichnet, dass das Entladungsgefäß aus Keramik gefertigt ist und insbesondere zwei Kapillaren aufweist.
3. Hochdruckentladungslampe nach Anspruch 1, dadurch gekennzeichnet, dass die Hülle als Schrumpfschlauch ausgebildet ist.
4. Hochdruckentladungslampe nach Anspruch 1, dadurch gekennzeichnet, dass aus Gründen des Temperaturschutzes ein Rohr den Außenkolben in Höhe des Entladungsgefäßes unterhalb der Hülle umgibt, wobei das Material des Rohres noch wärmebeständiger als das der Hülle ist.
5. Hochdruckentladungslampe nach Anspruch 1, dadurch gekennzeichnet, dass das Rohr aus Hartglas oder Quarzglas gefertigt ist.
6. Hochdruckentladungslampe nach Anspruch 1, dadurch gekennzeichnet, dass das Rohr auf dem Außenkolben mittels eines Abstandshalters sitzt.
7. Hochdruckentladungslampe nach Anspruch 1, dadurch gekennzeichnet, dass der Abstandshalter durch warzenförmige Erhebungen realisiert ist.
8. Hochdruckentladungslampe nach Anspruch 1, dadurch gekennzeichnet, dass der Abstandshalter ein Haltering aus Metall ist, der eine Haltevorrichtung für das Rohr aufweist.
9. Hochdruckentladungslampe nach Anspruch 1, dadurch gekennzeichnet, dass der Außenkolben eine Ausbauchung aufweist.

## Patentansprüche

1. Hochdruckentladungslampe, mit einem Entladungsgefäß, das in einem rohrförmigen Außenkolben untergebracht ist, **dadurch gekennzeichnet, dass** ein wesentlicher Teil des Außenkolbens von einer transparenten Hülle aus hochwärmebeständigem Kunststoff eng umgeben ist.

2. Hochdruckentladungslampe nach Anspruch 1, **dadurch gekennzeichnet, dass** das Entladungsgefäß aus Keramik gefertigt ist und insbesondere zwei Kapillaren aufweist.

3. Hochdruckentladungslampe nach Anspruch 1, **dadurch gekennzeichnet, dass** die Hülle als Schrumpfschlauch ausgebildet ist.

4. Hochdruckentladungslampe nach Anspruch 1, **dadurch gekennzeichnet, dass** aus Gründen des Temperaturschutzes ein Rohr den Außenkolben in Höhe des Entladungsgefäßes unterhalb der Hülle umgibt, wobei das Material des Rohres wärmebeständiger als das der Hülle ist.

5. Hochdruckentladungslampe nach Anspruch 1, **dadurch gekennzeichnet, dass** das Rohr aus Hartglas oder Quarzglas gefertigt ist.

6. Hochdruckentladungslampe nach Anspruch 1, **dadurch gekennzeichnet, dass** das Rohr auf dem Außenkolben mittels eines Abstandshalters sitzt.

7. Hochdruckentladungslampe nach Anspruch 1, **dadurch gekennzeichnet, dass** der Abstandshalter durch warzenförmige Erhebungen realisiert ist.

8. Hochdruckentladungslampe nach Anspruch 1, **dadurch gekennzeichnet, dass** der Abstandshalter ein Haltering aus Metall ist, der eine Haltevorrichtung für das Rohr aufweist.

9. Hochdruckentladungslampe nach Anspruch 1, **dadurch gekennzeichnet, dass** der Außenkolben eine Ausbauchung aufweist.
